# EUROPÄISCHE PATENTSCHRIFT

(11) **EP 0 397 872 B1**
(45) Veröffentlichungstag und Bekanntmachung des Hinweises auf die Patenterteilung: **16.02.1994**
(21) Anmeldenummer: 89902351.9
(22) Anmeldetag: 22.11.1988
(51) Int. Cl.: E21B 7/28

(54) **NACHRÄUMER ZUR BOHRLOCHERWEITERUNG**
WELL EXPANDER
ELARGISSEUR DE PUITS

(43) Veröffentlichungstag der Anmeldung: 22.11.1990
(73) Patentinhaber: TATARSKY GOSUDARSTVENNY NAUCHNO-ISSLEDOVATELSKY I PROEKTNY INSTITUT NEFTYANOI PROMYSHLENNOSTI, Bugulma, 423200 (SU)
(72) Erfinder: ABDRAKHMANOV, Gabdrashit Sultanovich, Bugulma, 423200 (SU); ZAINULLIN, Albert Gabidullovich, Bugulma, 423200 (SU); MELING, Konstantin Viktorovich, Bugulma, 423200 (SU); RAKHMANOV, Rauf Nukhovich, Bugulma, 423200 (SU); BALANDIN, Alexandr Petrovich, Krasnokamsk, 617070 (SU); PUZANOV, Alexandr Alexeevich, Bugulma, 423200 (SU); URAZGILDIN, Ilyas Anisovich, Bugulma, 423200 (SU); MUKHAMETSHIN, Almaz Adgamovich, Bugulma, 423200 (SU); KHAKIMOV, Almas Khazeevich, Bugulma, 423200 (SU); YASAS, Antanas Alexandrovich, Gorgzhdai, 235840 (SU); NARYSHKINA, Ljutsia Minigalimovna, Bugulma, 423200 (SU); AKHUNOV, Albert Musagitovich, verstorben (SU)
(74) Vertreter: Beetz & Partner Patentanwälte
(86) Internationale Anmeldenummer: SU8800236
(87) Internationale Veröffentlichungsnummer: WO9005829

(56) Entgegenhaltungen:
- SU-A- 962 575
- US-A- 2 809 016
- US-A- 3 196 961
- US-A- 4 614 242

## Beschreibung

Die Erfindung betrifft die Bohrtechnik, insbesondere einen Nachräumer zur Bohrlocherweiterung.

Am effektivsten kann die vorliegende Erfindung für die Absperrung der Bereiche der Bohrlochkomplikation angewendet werden, die infolge eines intensiven Spühlungs- und Zementschlämmenverlustes, eines Flüssigkeits- bzw. Gaszuflusses aus der aufgeschlossenen Schicht zum Bohrloch sowie eines Nachfalls entstehen.

Beim Niederbringen von tiefen Erdöl- und Gasbohrungen trifft man oftmals Schichten an, die in Bezug auf die Bohrbedingungen miteinander unvereinbar sind, d.h. Schichten mit anomal hohen bzw. geringen Schichtdrücken, sowie Schichten mit Nachfällen an.

Um das weitere Bohren ohne Abnahme eines vorbestimmten Bohrlochdurchmessers sicherzustellen, erweitert man den Bohrlochabschnitt, der im Bereich der Bohrlochkomplikationen der aufgeschlossenen Schicht liegt, und montiert eine Absperreinrichtung im erweiterten Bereich des Bohrloches in Form beispielsweise von Profilrohren, die an die Wandungen des erweiterten Bohrlochbereiches durch Erzeugen in ihnen eines Druckes bei nachfolgendem Kalibrieren ihres inneren Durchgangskanals auf den vorgegebenen Bohrlochdurchmesser angedrückt werden.

Es ist ein Nachräumer zur Bohrlocherweiterung bekannt (SU-A-874 952), der ein Gehäuse mit einem Stutzen, eine Kolbeneinheit, ausfahrbare Stützen mit gesteinszerstörenden Elementen und einen Begrenzer für das Ausfahren der Stützen enthält.

Bekannt ist ferner ein Nachräumer zur Bohrlocherweiterung (US-A-2630.300), der ein Übergangsstück für seine Verbindung mit einem Antrieb, ein hohles Gehäuse mit einem Mittenkanal und Radialbohrungen in der Seitenwand, in den Radialbohrungen angeordnete ausfahrbare Rollenmeißel mit Schäften und eine Vorrichtung zum Ausfahren der Rollenmeißel aus den Radialbohrungen des Gehäuses umfaßt, welche Vorrichtung einen Ringkolben und einen Feststeller mit einem ringförmigen Vorsprung enthält, die im Gehäuse mit Möglichkeit einer begrenzten Axialverschiebung angeordnet sind.

Der grundsätzliche Nachteil der bekannten Nachräumer besteht darin, daß die gesteinszerstörenden Elemente (Rollenmeißel) in bezug auf die Bohrlochwandungen nicht selbstzentrierbar sind, wodurch sich die Oberfläche der Bohrlochwandung im erweiterten Bereich als uneben bezüglich der Bohrlochachse ergibt. Als Folge hiervon tritt eine niedrige Qualität der Schichtabsperrung sowie eine Erschwerung des Bohrvorganges infolge eines ungleichmäßigen Durchmessers des Durchgangskanals in der Absperreinrichtung auf, wodurch ein normaler Einbau des Bohrwerkzeuges behindert wird.

Ein weiterer Nachteil der bekannten Nachräumer ist, daß sich keine Möglichkeit für die Überwachung deren Verhältensweise im Bohrloch seitens des Bedienungspersonals bietet, da kein Signal für das Ausfahren der Rollenmeißel in die Arbeitsstellung geliefert wird. Im Ergebnis davon wird ein Bohrloch mit ungenügender Qualität erweitert.

Es ist das Ziel der Erfindung, die Betriebssicherheit des Nachräumers zu verbessern.

Ein weiteres Ziel der vorliegenden Erfindung ist eine Erhöhung der Qualität der durchgeführten Arbeiten bei der Bohrlocherweiterung.

Der Erfindung liegt die Aufgabe zugrunde, einen Nachräumer zur Bohrlocherweiterung zu schaffen, dessen konstruktive Auslegung das vollständige Ausfahren der Rollenmeißel aus dem Gehäuse in die Arbeitsstellung bei gleichzeitiger Selbstzentrierung derselben bezüglich der Bohrlochwandungen ermöglicht.

Diese Aufgabe wird dadurch gelöst, daß bei einem Nachräumer zur Bohrlocherweiterung, welcher ein Übergangsstück für seine Verbindung mit einem Antrieb, ein hohles Gehäuse mit einem Mittenkanal und Radialbohrungen in dessen Seitenwand, ausfahrbare Rollenmeißel mit in den Radialbohrungen des Gehäuses angeordneten Schäften und eine Vorrichtung zum Ausfahren der Rollenmeißel aus den Radialbohrungen, die einen Ringkolben und einen Feststeller für die Rollenmeißel einschließt, umfaßt, erfindungsgemäß der Kolben mit dem Gehäuse gemeinsam drehbar und mit dem Übergangsstück starr verbunden ist, und in der Kolbenwandung Radialkanäle hergestellt sind, die den Mittenkanal des Kolbens mit einem ringförmigen, durch die Kolben- und die Gehäusewandungen gebildeten Hohlraum in Verbindung bringen, wobei der Feststeller für die Rollenmeißel unter Bildung eines Spaltes im Mittenkanal des Kolbens und des Gehäuses angeordnet ist und einen ringförmigen Vorsprung aufweist und wobei im Mittenkanal des Kolbens ein Sitz angeordnet ist, derart, daß er mit dem ringförmigen Vorsprung des Feststellers zusammenwirken kann, und an dem ringförmigen Vorsprung des Feststellers und an der Innenfläche des Gehäuses, an der Stelle der Wechselwirkung des Feststellers mit den Rollenmeißeln, Kanäle für die Verbindung des Mittenkanals des Kolbens mit einem im Unterteil des Gehäuses befindlichen Hohlraum vorgesehen sind.

Der erfindungsgemäße Nachräumer zur Bohrlocherweiterung ermöglicht es, dank der Verbindung des Kolbens mit dem Antrieb unter erleichterten Bedingungen den Feststeller aus der Arbeitsstellung zu bringen und die Rollenmeißel die Transportstellung einnehmen zu lassen.

Darüber hinaus wird dank der Anordnung des Feststellers für die Rollenmeißel unter Belassung eines Spaltes im Mittenkanal des Kolbens eine Selbstzentrierung der Rollenmeißel bezüglich der Bohrlochwandungen erzielt, wodurch eine Laufunruhe des Nachräumers während des Betriebs und folglich ein ungleichmäßiger Verschleiß der Rollenmeißel vermieden wird. Durch Ausschließen der Abweichungen der Rollenmeißel von der Bohrlochachse wird einer einseitigen Gesteinszerstörung begegnet, d.h. die Qualität der Arbeiten für die Bohrlocherweiterung wird verbessert. Dieser Effekt verstärkt sich noch dadurch, daß dank einer Abnahme der Druckdifferenz zwischen dem Mittenkanal des Nachräumers und dem Bohrlochtiefsten über den Grad des Ausfahrens der Rollenmeißel in die Arbeitsstellung geurteilt werden kann. Damit wird die Sachlage vermieden, bei welcher mit den unvollständig augenfahrenen Rollenmeißeln gerarbeitet und somit keine richtige Bohrlocherweiterung bewerkstelligt wird.

Die anderen Ziele und Vorteile der Erfindung werden aus der nachfolgenden detaillierten Beschreibung eines Ausführungsbeispiels derselben und aus beigefügten Zeichnungen besser verstanden, in denen es zeigt:
Fig. 1 eine Gesamtansicht eines Nachräumers zur Bohrlocherweiterung in der Transportstellung mit einem Teilschnitt,
Fig. 2 einen Schnitt nach Linie II-II der Fig. 1 und
Fig. 3 eine Gesamtansicht des Nachräumers in der Arbeitsstellung mit einem teilweisen Längsschnitt.

### Beste Ausführungsform der Erfindung

Der Nachräumer zur Bohrlocherweiterung (Fig. 1) enthält ein hohles zylindrisches Gehäuse 1 mit einem Mittenkanal 2 und Radialbohrungen 3 in dessen Seitenwand, in denen Schäfte 4 mit daran mittels der Achsen befestigten ausfahrbaren Rollenmeißeln 6 radial verschiebbar angeordnet sind, die als abgestumpfte Kugelsegmente ausgebildet sind. Gegen Drehung sind die Schäfte 4 in den Bohrungen 3 mittels eines Keiles 7 gesichert. Mit dem Unterteil des Gehäuses 1 sind ein Bohrmeißel 8 und eine Überwurfmutter 9 mit Vorsprüngen 10 verbunden, die unterhalb der Rollenmeißel 6 angeordnet sind und für die Zentrierung des Nachräumers im Bohrloch dienen und die Rollenmeißel 6 bei Ein- und Ausbauarbeiten gegen Beschädigungen schützen. Die Überwurfmutter 9 ist gegen Abschrauben mittels einer Schraube 11 gesichert.

Der Oberteil des Gehäuses 1 ist als Überwurfmutter 12 ausgebildet, die mit dessen Hauptteil mittels eines Gewindes 13 verbunden ist, wobei an der Innenwand des Hauptteiles des Gehäuses 1 geschlitzte Längsnuten 14 vorgesehen sind.

In dem Mittenkanal 2 des Gehäuses 1 befindet sich eine (nicht bezeichnete) Vorrichtung zum Ausfahren der Rollenmeißel 6, die einen in der Überwurfmutter 12 angeordneten Ringkolben 15 mit einem Mittenkanal 16 und einen Feststeller 17 für die Schäfte 4 aufweist.

Für den Anschluß des Nachräumers an einen Antrieb (nicht gezeigt) ist in dessen Oberteil ein Übergangsstück 18 mit einem Mittenkanal 19 vorhanden, das mit dem Ringkolben 15 starr verbunden ist. Der Mittenkanal 19 des Übergangsstückes 18 steht mit dem Mittenkanal 16 des Ringkolbens 15 und mittels Radialbohrungen 20 mit einem über Kolben liegenden Ringraum 21 in Verbindung. Der Unterteil des Ringkolbens 15 weist äußere Schlitze 22 auf, die mit den geschlitzten Nuten 14 des Gehäuses 1 zusammenwirken. Der Unterteil des Feststellers 17 besitzt eine Kegelfläche 23, wobei der Feststeller 17 unter Belassung eines Spaltes im Mittelkanal 16 des Kolbens 15 untergebracht ist und einen ringförmigen Vorsprung 24 mit Längskanälen 25 besitzt, der mit einem im Mittenkanal 16 des Kolbens 15 angeordneten Sitz 26 zusammenwirkt. Daneben weist der Feststeller 17 einen weiteren ringförmigen Vorsprung 27 auf, der mit einem ringförmigen Sitz 28 des Gehäuses 1 in Wechselwirkung steht. An der Innenfläche des Gehäuses 1, nämlich an der Stelle des Zusammenwirkens der Rollenmeißel 6 mit dem Feststeller 17, sind Längskanäle 29 (Fig. 2) für die Verbindung des Mittelkanals 16 (Fig. 1) des Kolbens 15 mit einem in Unterteil des Gehäuses 1 befindlichen Hohlraum 30 hergestellt.

Das Übergangsstück 18 ist für dessen zuverlässigere Verbindung mit dem Antrieb mit einer Anschlagmutter 31 versehen.

Der Nachräumer zur Bohrlocherweiterung arbeitet wie folgt.

Den Nachräumer verbindet man unter Zuhilfenahme des Übergangsstückes 18 mit einem Antrieb, z.B. einem Bohrlochsohlenantrieb (einem Turbo-, Elektrobohrer), der am Gestängestrang (nicht gezeigt) angebracht ist, und fährt ihn bis zum vorbestimmten, zu erweiternden Bohrlochintervall (Fig. 3) ein. Dann versetzt man den Gestängestrang (nicht gezeigt)unter gleichzeitiger Spülungszuführung zu ihm in Drehung, wobei die Spülung über den Mittenkanal 19 des Übergangsstückes 18 und den Mittenkanal 16 des Kolbens 15 und weiter über die Längskanäle 25 des ringförmigen Vorsprunges 24 des Feststellers 17 und über die Kanäle 2, 29 des Gehäuses 1 in die Spülöffnungen (nicht gezeigt) des Bohrmeißels 8 gelangt.

Im anfänglichen Augenblick ragen die Rollenmeißel 6 nicht über des Gehäuse 1 hinaus, und der ringförmige Vorsprung 24 des Feststellers 17 stützt sich gegen den Sitz 26 des Kolbens 15 ab. Durch die Druckdifferenz, die auf die obere Stirnfläche des Kolbens 15 über die Radialkanäle 20 einwirkt, geht die Überwurfmutter 12 gemeinsam mit dem restlichen Teil des Gehäuses 1 hoch. Hierbei wird das Drehmoment von dem Übergangsstück 18 und dem Kolben 15 auf das Gehäuse 1 mittels der Schlitze 22 des Kolbens 15, die mit den geschlitzten Nuten 14 des Gehäuses 1 in Eingriff kommen, übertragen. Beim Hochgang des Gehäuses 1 beginnen die Schäfte 4, indem sie mit dem Feststeller 17 zusammenwirken, aus den Radialbohrungen 3 des Gehäuses 1 auszufahren, und die Rollenmeißel 6 bohren die Bohrlochwandung ab. Im Zuge der weiteren Erweiterung kommt der zylindrische Teil des Feststellers 17 zwischen den Schäften 4 zu liegen und fixiert diese und folglich die bezüglich des Gehäuses 1 ausgefahrenen Rollenmeißel 6 zuverlässig. Zu diesem Zeitpunkt läßt der Sitz 28 des Gehäuses 1 durch die Berührung mit dem ringförmigen Vorsprung 27 des Feststellers 17 den letzteren so weit hochgehen, daß sich der ringförmige Vorsprung 24 oberhalb des Sitzes 26 des Kolbens 15 erweist. Infolge der Bildung eines Spaltes zwischen der unteren Stirnfläche des ringförmigen Vorsprunges 24 des Feststellers 17 und dem Sitz 26 des Kolbens 15 nimmt der Förderdruck ab, was durch Druckmesser (nicht gezeigt) angezeigt wird. Ein Druckabfall zeugt davon, daß die Rollenmeißel 6 vollständig ausgefahren und in die Bohrlochwandung eingeschnitten sind, wodurch eine Erweiterung mit dem rechnerischen Durchmesser hergestellt wird. Indem der Nachräumer gesenkt wird, bewerkstelligt man eine Erweiterung des Bohrloches im errechneten Intervall bis auf den gewünschten Durchmesser. Unter der Wirkung einer Axialbelastung dringen die gesteinszerstörenden Elemente (nicht bezeichnet) der Rollenmeißel 6 ins Gebirge ein und zerstören dieses, während die Kalibrierelemente (nicht bezeichnet) der Rollenmeißel 6 die Unebenheiten der Bohrlochwandung glätten. Nach Beendigung der Erweiterung des Bohrloches wird das Einpumpen der Bohrspülung eingestellt und der Nachräumer nach übertage gehoben. Unter der Wirkung seines Gewichtes senkt sich das Gehäuse 1 ab, und der Feststeller 17 wird aus den Schäften 4 freigegeben, hierbei bewegen sich die Rollenmeißel 6 zusammen mit den Schäften 4 durch die wirkung der Reaktionskräfte des nicht erweiterten Bohrlochabschnittes ins Innere des Gehäuses 1. Auf diese Weise wird der Nachräumer zur Bohrlocherweiterung in die Transportstellung gebracht.

## Patentansprüche

1. Nachräumer zur Bohrlocherweiterung, welcher ein Übergangsstück (18) für seine Verbindung mit einem Antrieb, ein hohles Gehäuse (1) mit einem Mittelkanal (2) und Radialbohrungen (3) in dessen Seitenwand, ausfahrbare Rollenmeißel (6) mit in den Radialbohrungen (3) des Gehäuses (1) angeordneten Schäften (4) und eine Vorrichtung zum Ausfahren der Rollenmeißel (6) aus den Radialbohrungen (3), die einen Ringkolben (15) und einen Feststeller (17) für die Rollenmeißel (6) einschließt, umfaßt, dadurch **gekennzeichnet**, daß der Kolben (15) mit dem Gehäuse (1) gemeinsam drehbar und mit dem Übergangsstück (18) starr verbunden ist, daß in der Kolbenwandung Radialkanäle (20) hergestellt sind, die den Mittenkanal (16) des Kolbens (15) mit einem ringförmigen, durch die Wandungen des Kolbens (15) und des Gehäuses (1) gebildeten Hohlraum (21) in Verbindung bringen, wobei der Feststeller (17) für die Rollenmeißel (6) unter Bildung eines Spaltes in den Mittenkanälen (16, 2) jeweils des Kolbens (15) und des Gehäuses (1) angeordnet ist und einen ringförmigen Vorsprung (24) aufweist und wobei im Mittenkanal (16) des Kolbens (15) ein Sitz (26) angeordnet ist, derart, daß er mit dem ringförmigen Vorsprung (24) des Feststellers (17) zusammenwirken kann, und an dem ringförmigen Vorsprung (24) des Feststellers (17) und an der Innenfläche des Gehäuses (1) - an der Stelle der Wechselwirkung des Feststellers (17) mit den Rollenmeißeln (6) - Längskanäle (29) für die Verbindung des Mittenkanals (16) des Kolbens (15) mit einem im Unterteil des Gehäuses (1) befindlichen Hohlraum (30) vorgesehen sind.

## Claims

1. A reamer for the well expansion, comprising a transition piece (18) for its connection to a drive, a hollow casing (1) with a central passageway (2) and radial bores (3) in its lateral wall, extendable roller bits (6) with shafts (4) disposed in the radial bores (3) of the housing (1), and a means for extending the roller bits (6) from the radial bores (3), including an annular piston (15) and a locking means (17) for the roller bits (6),
**characterized** in that
the piston (15) is jointly rotatable with the housing (1) and is rigidly connected to the transition piece (18), in that radial passageways (20) are provided in the piston wall, connecting the central passageway (16) of the piston (15) to an annular hollow space (21) defined by the walls of the piston (15) and of the housing (1), the locking means (17) for the roller bits (6) being disposed in the central passageways (16, 2) of respectively the piston (15) and the housing (1) whilst forming a gap and comprising an annular projection (24), and in the central passageway (16) of the piston (15) a seat (26) being arranged for cooperation with the annular projection (24) of the locking means (17), and on the annular projection (24) of the locking means (17) and on the inner surface of the housing (1) - at the point of interaction of the locking means (17) with the roller bits (6) - longidudinal passageways (29) for connection of the central passageway (16) of the piston (15) to a hollow space (30) located in the lower portion of the housing (1) being provided.

## Revendications

1. Déblayeur pour l'élargissement de puits, qui comprend une pièce de transition (18) pour sa connexion à un entraînement, un boîtier creux (1) avec un canal médian (2) et des perçages radiaux (3) dans sa paroi latérale, des trépans à molettes (6) pouvant être sortis avec des tiges (4) disposées dans les perçages radiaux (3) du boîtier (1) et un dispositif pour sortir les trépans à molettes (6) des perçages radiaux (3), qui comprend un piston annulaire (15) et un organe de bloquage (17) pour les trépans à molettes (6), caractérisé en ce que le piston (15) peut être entraîné en rotation conjointement avec le boîtier (1) et est relié rigidement à la pièce de transition 18, que des canaux radiaux (20) sont réalisés dans la paroi du piston qui amènent le canal médian (16) du piston (15) en liaison avec un espace creux annulaire (21) formé par les parois du piston (15) et du boîtier (1), l'organe de bloquage (17) des trépans à molettes (6), en formant une fente, est disposé dans les canaux médians (16, 2) respectivement du piston (15) et du boîtier (1) et présente une saillie annulaire (24), et dans le canal médian (16) du piston (15) étant disposé un siège (26) de telle façon qu'il puisse coopérer avec la saillie annulaire (24) de l'organe de bloquage (17), et qu'on a prévu sur la saillie annulaire (24) de l'organe de bloquage (17) et à la face intérieure du boîtier (1) - à la place de l'interraction de l'organe de bloquage (17) avec les trépans à molette (6)- des canaux longitudinaux (29) pour relier le canal médian (16) du piston (15) à un espace creux (30) se trouvant dans la partie inférieure du boîtier (1).
